# EUROPÄISCHE PATENTSCHRIFT

(11) **EP 3 779 107 B1**
(45) Veröffentlichungstag und Bekanntmachung des Hinweises auf die Patenterteilung: **05.06.2024**
(21) Anmeldenummer: 20196344.4
(22) Anmeldetag: 26.07.2016
(51) Int. Cl.: E05B 81/14, E05B 77/10, E05B 81/06, E05B 79/20, E05B 81/34

(54) **ELEKTRISCHES TÜRSCHLOSS MIT BETÄTIGUNGSEINRICHTUNG FÜR EIN KRAFTFAHRZEUG**
ELECTRIC DOOR LOCK WITH ACTUATING DEVICE FOR A MOTOR VEHICLE
SERRURE ÉLECTRIQUE POURVUE DE DISPOSITIF D'ACTIONNEMENT POUR PORTE DE VÉHICULE AUTOMOBILE

(30) Priorität: 13.08.2015 DE 102015113359
(43) Veröffentlichungstag der Anmeldung: 17.02.2021
(62) Teilanmeldung aus: 16754173.9
(73) Patentinhaber: Kiekert AG, 42579 Heiligenhaus (DE)
(72) Erfinder: SCHIFFER, Holger, 40668 Meerbusch (DE)
(74) Vertreter: Kiekert AG Patentabteilung

(56) Entgegenhaltungen:
- EP-A1- 1 074 681
- EP-A2- 2 826 938
- DE-A1- 19 710 531
- DE-A1-102006 051 884
- DE-A1-102011 007 778
- DE-A1-102014 201 799

## Beschreibung

Die Erfindung betrifft ein Schloss für eine Tür eines Kraftfahrzeugs mit einer Betätigungseinrichtung.

Ein solches Schloss weist ein Gesperre grundsätzlich umfassend eine Drehfalle und eine Sperrklinke für ein Verrasten der Drehfalle in einer Rastposition auf sowie optional einen Blockadehebel für ein Blockieren der Sperrklinke in ihrer Rastposition. Ein solches Schloss ist aus der DE 102009026921 A1 bekannt.

Die Betätigungseinrichtung dient dem Öffnen der Tür oder Klappe und ermöglicht daher ein Entrasten des Gesperres. Durch Betätigen der Betätigungseinrichtung wird die Sperrklinke aus ihrer Rastposition sowie gegebenenfalls der Blockadehebel der Blockadehebel aus seiner blockierenden Position heraus bewegt und das Gesperre schließlich geöffnet. Im Anschluss daran kann die Tür oder Klappe geöffnet werden.

Die Betätigungseinrichtung verfügt üblicherweise über einen Auslösehebel, der betätigt wird, um das Gesperre zu öffnen beziehungsweise zu entrasten. Ein solcher Auslösehebel ist typischerweise mit einem Griff der Tür oder Klappe verbunden. Dabei kann es sich um einen Außengriff oder einen Innengriff der entsprechenden Tür oder Klappe handeln. Wird ein solcher Griff betätigt, so wird der Auslösehebel betätigt beziehungsweise verschwenkt, um das Gesperre zu entrasten und damit das Schloss zu öffnen.

Bei elektrisch betätigten Schlössern liegt keine mechanische Verbindung zwischen dem Türgriff, zum Beispiel Türaußengriff, und dem Gesperre vor. Das Gesperre wird mittels eines elektrischen Antriebs geöffnet. Ein zugehöriger Türgriff kann beispielsweise einen elektrischen Schalter aufweisen, der das Signal für den Antrieb des Elektromotors bereitstellt. Bevorzugt werden Schneckenradgetriebe, bestehend aus Motor, Schnecke und Zahnrad, eingesetzt, da hierdurch ein großes Übersetzungsverhältnis realisiert werden kann, so dass einerseits eine sehr genaue Ansteuerung des Öffnungsmechanismus erfolgen kann und gleichzeitig hohe Auslösekräfte zur Verfügung stehen.

In Extremfällen oder unter ungünstigen Witterungsverhältnissen kann es dazu kommen, dass sehr viel größere Kräfte auf das Gesperre wirken, so dass ein üblicher Auslösemechanismus keine ausreichend hohe Kraft zum Öffnen des Gesperres bereitstellen kann. Ein solcher Fall kann beispielsweise dann eintreten, wenn die Kraftfahrzeugtür durch einen Unfall deformiert wurde, oder beispielsweise dann, wenn aufgrund von extremen Witterungseinflüssen, wie beispielsweise Kälte, erhöhte Kräfte zum Öffnen des Gesperres benötigt werden.

Die DE 197 10 531 A1 oder die EP 1 074 681 A1 offenbaren Türschlösser nach dem Oberbegriff des Anspruchs 1.

Es ist Aufgabe der Erfindung, ein Gesperre eines elektrisch betätigten Türschlosses eines Kraftfahrzeugs zuverlässig mit hinreichend großer Kraft öffnen zu können, ohne für den Regelbetrieb einen übermäßig groß dimensionierten Elektromotor bereitstellen zu müssen und/oder ein übermäßig groß dimensioniertes Getriebeübersetzungsverhältnis.

Die Aufgabe wird durch ein Türschloss mit den Merkmalen des ersten Anspruchs gelöst.

Vorteilhafte Ausgestaltungen ergeben sich aus den Unteransprüchen.

Zur Lösung der Aufgabe umfasst ein Türschloss für ein Kraftfahrzeug ein Gesperre und eine Betätigungseinrichtung für ein Öffnen des Gesperres. Die Betätigungseinrichtung umfasst einen drehbaren Aktuator, der durch einen elektrischen Antrieb, gedreht werden kann. Ein Drehen des Aktuators bewirkt ein Entrasten, also ein Öffnen, des Gesperres. Das Gesperre kann unabhängig von der Drehrichtung des Aktuators geöffnet werden. Es kommt also nicht auf eine bestimmte Drehrichtung an, um das Gesperre zu öffnen. Jede mögliche Drehrichtung bewirkt also ein Öffnen des Gesperres. Die Kraft, mit der das Gesperre geöffnet wird, hängt von der Drehrichtung des Aktuators ab. Es kann also abhängig von der Drehrichtung mit unterschiedlich großer Kraft geöffnet werden. Dies ermöglicht es, im Regelbetrieb mit einer geringeren Kraft zu öffnen im Vergleich zu dem Fall, der eine höhere Kraft für ein Öffnen erfordert. Im Regelbetrieb, bei dem eine übliche Kraft für ein Öffnen des Gesperres genügt, kann so schnell und mit geringem Energieaufwand geöffnet werden. Dennoch steht die Möglichkeit zur Verfügung, bei Bedarf zwar verzögert, aber dafür mit größerer Kraft öffnen zu können. Erfindungsgemäß kann die jeweilige Stellung bzw. Position der Betätigungseinrichtung durch ein oder mehrere Sensoren überwacht bzw. ermittelt werden, wobei zusätzlich die ein oder mehreren Sensoren dazu verwendet werden, um das Öffnen zu steuern und/oder zu überwachen.

In einer Ausgestaltung wird das Gesperre in der einen Drehrichtung über ein Zugmittel geöffnet und zwar insbesondere durch eine Seilwinde. Die Seilwinde ist insbesondere nahe der Achse des drehbaren Aktuators angeordnet, umso ein Hebelverhältnis mit großer Übersetzung und damit großer Kraft bereitstellen zu können. Der Aktuator wird dann insbesondere an seinem äußeren Umfang durch einen Antrieb angetrieben und zwar insbesondere durch einen Elektromotor nebst Getriebe. Der äußere Umfang kann als Zahnrad ausgestaltet sein, welches durch ein Zahnrad des Getriebes oder durch eine Schnecke des Antriebs angetrieben wird. Ein zuverlässig funktionierender Antrieb kann so sichergestellt werden. Anstelle einer Seilwinde kann aber auch lediglich ein Seil oder eine Stange mit dem Aktuator verbunden sein. Durch dieses Seil oder diese Stange wird eine Zugbewegung für ein Öffnen des Gesperres übertragen. Das Seil oder die Stange sind ebenfalls nahe der Achse vorteilhaft angeordnet, umso ein Hebelverhältnis zu ermöglichen, welches ein Öffnen des Gesperres mit großer Kraft ermöglicht.

Das Zugmittel ist insbesondere am freien Ende des Übertragungshebels befestigt, um so verbessert ein Hebelverhältnis zu ermöglichen, durch das mit großer Kraft das Gesperre geöffnet werden kann.

In einer Ausgestaltung umfasst der Übertragungshebel einen Mitnehmer, der zwischen dem freien Ende des Übertragungshebels, an dem das Zugmittel befestigt ist, und der Drehachse des Übertragungshebels angeordnet ist. Durch diesen Mitnehmer kann eine Schwenkbewegung des Übertragungshebels auf eine Sperrklinke übertragen werden und die Sperrklinke so aus ihrer Raststellung heraus bewegt werden. Die Anordnung des Mitnehmers ermöglicht es ebenfalls, dass aufgrund entsprechender Hebelverhältnisse die Sperrklinke mit großer Kraft aus ihrer Raststellung heraus bewegt werden kann. Der Mitnehmer ist insbesondere in der ersten Hälfte des Übertragungshebels angeordnet und zwar von der Achse ausgesehen, durch die der Übertragungshebel drehbar gelagert ist. Hierdurch wird weiter verbessert ein Hebelverhältnis bereitgestellt, welches ein Öffnen mit großer Kraft ermöglicht.

Erfindungsgemäß verschwenkt das Drehen des Aktuators in einer Drehrichtung einen Auslösehebel, der durch Verschwenken das Gesperre mit geringer Kraft zu öffnen vermag. Diese Ausgestaltung trägt dazu bei, dass mit sehr unterschiedlich großen Kräften geöffnet werden kann. Der Aktuator kann dafür einen Bolzen umfassen, der vorzugsweise randseitig angeordnet ist, umso besonders schnell öffnen zu können.

Die genannten Ausgestaltungen ermöglichen es, mit unterschiedlicher Kraft und unterschiedlicher Geschwindigkeit öffnen zu können, ohne dafür einen übermäßig großen Bauraum bereitstellen oder einen übermäßig großen technischen Aufwand betreiben zu müssen. Insbesondere ist es möglich, dass sich die geringe Kraft um ein Vielfaches von der höheren Kraft unterscheidet, ohne dafür einen übermäßig großen technischen Aufwand betreiben zu müssen. Die geringe Kraft kann sehr schnell bereitgestellt werden.

Es ist möglich, dass die höhere Kraft wenigstens viermal, vorzugsweise wenigstens sechsmal, so groß ist wie die geringere Kraft. So beträgt in einer Ausführungsform die geringere Kraft bis zu 16 Newton. Die größere Kraft beträgt wenigstens 80 Newton, vorteilhaft wenigstens 100 Newton. Es steht damit eine sehr große Kraft zur Verfügung, um auch in Ausnahmesituationen ein Schloss öffnen zu können. Für den Regelbetrieb, der nur eine geringe Kraft erfordert, kann sehr schnell geöffnet werden.

Das Gesperre des erfindungsgemäßen Türschlosses umfass eine Drehfalle und eine Sperrklinke für ein Verrasten der Drehfalle und optional zusätzlich einen Blockadehebel, der die Sperrklinke in ihrer Raststellung zu blockieren vermag.

Das Türschloss ist ein elektrisch betätigbares Türschloss.

Nachfolgend wird die Erfindung anhand von Figuren näher erläutert. Es zeigen
- Figur 1:: Betätigungseinrichtung mit zwei Hebeln für ein Entrasten einer Sperrklinke eines Gesperres;
- Figur 2:: Betätigungseinrichtung mit einem Hebel für ein Entrasten einer Sperrklinke eines Gesperres;

Die Figur 1 skizziert eine Betätigungseinrichtung, mit der eine Sperrklinke geöffnet werden kann. Gezeigt wird ein Aktuator 1, der im Wesentlichen ein durch eine Achse 2 drehbar gelagertes Rad oder Scheibe sein kann. Durch Drehen des Aktuators 1 kann eine Sperrklinke 3 aus ihrer Raststellung heraus bewegt werden und zwar durch Drehen entgegengesetzt zum Uhrzeigersinn um ihre Achse 4 herum. Die Kraft, mit der die Sperrklinke 3 aus ihrer Raststellung heraus bewegt wird, hängt von der Drehrichtung des Aktuators 1 ab. Wird der Aktuator 1 im Uhrzeigersinn um seine Achse 2 herum gedreht, so erfasst ein am Rad randseitig angebrachter Aktuatorbolzen 5 ein Hebelende eines Auslösehebels 6 und verschwenkt so den Auslösehebel 6 entgegengesetzt zum Uhrzeigersinn um seine Achse 7 herum. Der Aktuatorbolzen wirkt also als Mitnehmer. Diese Schwenkbewegung des Auslösehebels 6 wird auf die Sperrklinke 3 übertragen, beispielsweise aufgrund eines Gestänges 8, welches zum einen an dem Auslösehebel 6 und zum anderen an dem freien Ende der Sperrklinke 3 befestigt ist. Anstelle eines Gestänges 8 kann auch ein Seil oder dergleichen vorgesehen sein, welches den Auslösehebel 6 und die Sperrklinke 3 so verbindet bzw. koppelt, dass eine Schwenkbewegung des Auslösehebels 6 auf die Sperrklinke 3 übertragen wird.

Der Aktuator 1 verfügt über eine Seilwinde 9, die bei der Achse 2 angeordnet ist. Wird der Aktuator 1 entgegengesetzt zum Uhrzeigersinn gedreht, so wird das Seil 10 der Seilwinde 9 aufgewickelt. Ein Ende des Seils 10 ist mit dem Ende eines Übertragungshebels 11 verbunden. Der Übertragungshebel 11 ist drehbar durch die Achse 4 gelagert. Sperrklinke 3 und Übertragungshebel 11 werden also durch eine gemeinsame Achse 4 drehbar gelagert. Wird das Seil 10 aufgewickelt, so wird der Übertragungshebel 11 entgegengesetzt zum Uhrzeigersinn um die Achse 4 verschwenkt. Diese Schwenkbewegung des Übertragungshebels 11 wird über einen Mitnehmer 12 des Übertragungshebels 11 auf die Sperrklinke 3 übertragen. Von der Achse 4 aus in Richtung der Befestigung für das Zugmittel 10 gesehen ist der Mitnehmer 12 innerhalb der ersten Hälfte des Übertragungshebels 11 angeordnet. Die Sperrklinke 3 wird durch den Mitnehmer 12 aus ihrer Rastposition heraus bewegt und zwar mit einer wesentlich höheren Kraft im Vergleich zu der Kraft, die auf die Sperrklinke 3 wirkt, wenn der Aktuator 1 im Uhrzeigersinn gedreht wird.

Schwenkbewegungen der Hebel können durch Anschläge geeignet begrenzt werden. So wird in der Figur 1 beispielhaft ein Anschlag 13 gezeigt, der eine Schwenkbewegung des Auslösehebels 6 entgegengesetzt zum Uhrzeigersinn begrenzt.

Die jeweilige Stellung bzw. Position der Betätigungseinrichtung wird erfindungsgemäß durch ein oder mehrere Sensoren überwacht bzw. ermittelt. So wird in der Figur 1 beispielhaft ein Mikroschalter 14 gezeigt, mit dem die Stellung des Aktuators 1 detektiert werden kann. Randseitig des Aktuators können dafür ein oder mehrere Erhebungen vorgesehen sein, die den Mikroschalter oder alternativ mehrere Mikroschalter betätigen und so die Stellung des Aktuators anzeigen können. Die ein oder mehreren Sensoren sind dazu erfindungsgemäß verwendet, um das Öffnen zu steuern und/oder zu überwachen. So wird beispielsweise grundsätzlich zunächst mit einer geringeren Kraft geöffnet. Wird durch die ein oder mehreren Sensoren festgestellt, dass die Sperrklinke 3 nicht aus ihrer Raststellung mit der geringen Kraft heraus bewegt werden konnte, so wird im Anschluss daran mit einer größeren Kraft geöffnet, indem der Aktuator 1 dann entgegengesetzt gedreht wird. Es ist grundsätzlich eine nicht dargestellte Steuerungseinrichtung vorhanden, welche das Öffnen in vorgenannter Weise steuert.

Der Aktuator 1 kann durch einen elektrischen Antrieb 15 um seine Achse 2 gedreht werden und zwar in beiden Richtungen. Der elektrische Antrieb 15 umfasst einen Elektromotor, der über ein Getriebe den Aktuator 1 anzutreiben vermag. Der Aktuator 1 ist ein Zahnrad, welches über ein weiteres Zahnrad oder eine Schnecke des elektrischen Antriebs 15 angetrieben wird.

Die Ausführungsform gemäß Figur 1 ermöglicht es, im Normalfall beispielsweise mit 16 N relativ schnell öffnen zu können. Erweist sich diese Kraft als nicht ausreichend, so kann im Anschluss daran durch umgekehrtes Drehen eine Kraft von 100 N und mehr bereitgestellt werden, um dann das Schloss zwar zeitlich verzögert, aber zuverlässig mit hinreichend großer Kraft öffnen zu können.

Ein oder mehrere Hebel können durch nicht dargestellte Federn vorgespannt sein, so zum Beispiel die Sperrklinke 3 durch eine Feder in Richtung ihrer Raststellung und/oder der Übertragungshebel 11 durch eine Feder in Richtung seiner Ausgangsstellung, von der aus der Übertragungshebel 11 für ein Öffnen des Gesperres verschwenkt werden kann.

Die Figur 2 skizziert eine alternative Ausführungsform mit nur einem Übertragungshebel 11. Dieser Übertragungshebel 11 ist über ein weiteres Seil randseitig mit dem Rad des Aktuators 1 verbunden. Die Achse 2 des Aktuators 1 ist zwischen den beiden Seilen 8 und 10 so angeordnet, dass der Übertragungshebel 11 in Abhängigkeit von der Drehrichtung des Aktuators 1 entweder durch das Seil 8 oder durch das Seil 10 verschwenkt wird. Die Befestigung des Seils 8 kann durch eine zweite Seilwinde erfolgen, die bis zum Umfang des Rads des Aktuators 1 reicht. Die Befestigung oder Seilwinde für das Seil 8 ist an der Rückseite des Aktuators 1 angebracht, falls dies aus Bauraumgründen vorteilhaft ist. Anstelle eines Seils kann auch ein zum Beispiel flexibles Band oder eine Stange bzw. Gestänge vorgesehen sein.

Die Ausführungsform gemäß Figur 2 umfasst weniger Bauteile im Vergleich zu der Ausführungsform der Figur 1 ist und ist somit technisch einfacher gebaut. Die Ausführungsform der Figur 1 ermöglicht jedoch größere Kraftunterschiede und weist insofern einen wesentlichen Vorteil gegenüber der Ausführungsform gemäß Figur 2 auf.

### Bezugszeichenliste

- 1:: Aktuator
- 2:: Achse des Aktuators
- 3:: Sperrklinke
- 4:: Achse der Sperrklinke
- 5:: Aktuatormitnehmer; Aktuatorbolzen
- 6:: Auslösehebel
- 7:: Achse des Auslösehebels
- 8:: Stange, Seil
- 9:: Seilwinde
- 10:: Seil der Seilwinde
- 11:: Übertragungshebel
- 12:: Mitnehmer des Übertragungshebels
- 13:: Anschlag
- 14:: Mikroschalter
- 15:: elektrischer Antrieb

## Patentansprüche

1. Türschloss für ein Kraftfahrzeug mit einem Gesperre wobei das Gesperre eine Drehfalle und eine Sperrklinke (3) für ein Verrasten der Drehfalle umfasst, und einer Betätigungseinrichtung für ein Öffnen des Gesperres (3), wobei die Betätigungseinrichtung einen drehbaren Aktuator (1) umfasst, der durch einen elektrischen Antrieb (15) um seine Achse (2) in beiden Richtungen gedreht wird, wobei der elektrische Antrieb (15) einen Elektromotor, der über ein Getriebe den Aktuator (1) anzutreiben vermag umfasst, wobei der Aktuator (1) ein Zahnrad ist, welches über ein weiteres Zahnrad oder eine Schnecke des elektrischen Antriebs (15) angetrieben wird, wobei das Gesperre (3) durch Drehen des Aktuators (1) geöffnet werden kann, wobei das Gesperre unabhängig von der Drehrichtung des Aktuators geöffnet werden kann und die Kraft, mit der das Gesperre (3) geöffnet wird, von der Drehrichtung des Aktuators abhängt, wobei durch Drehen des Aktuators (1) in einer Drehrichtung ein Auslösehebel (6) verschwenkt wird, der durch Verschwenken das Gesperre mit geringer Kraft zu öffnen vermag, **dadurch gekennzeichnet, dass** die jeweilige Stellung bzw. Position der Betätigungseinrichtung durch ein oder mehrere Sensoren (14) überwacht bzw. ermittelt werden kann, wobei zusätzlich die ein oder mehreren Sensoren (14) dazu verwendet werden, um das Öffnen zu steuern und/oder zu überwachen.

2. Türschloss nach dem vorhergehenden Anspruch, **dadurch gekennzeichnet, dass** das Gesperre in der einen Drehrichtung über ein Zugmittel geöffnet werden kann.

3. Türschloss nach dem vorhergehenden Anspruch, **dadurch gekennzeichnet, dass** das Zugmittel ein Seil oder eine Stange umfasst oder eine Seilwinde (9, 10) ist.

4. Türschloss nach dem vorhergehenden Anspruch, **dadurch gekennzeichnet, dass** die Seilwinde (9, 10) oder eine Befestigung für das Seil oder die Stange bei der Achse (2) des Aktuators (1) angeordnet ist.

5. Türschloss nach einem der drei vorhergehenden Ansprüche, **dadurch gekennzeichnet, dass** das Zugmittel mit einem Übertragungshebel (11) verbunden ist, der seine Schwenkbewegung auf eine Sperrklinke (3) des Gesperres für ein Öffnen zu übertragen vermag.

6. Türschloss nach dem vorhergehenden Anspruch, **dadurch gekennzeichnet, dass** das Zugmittel am freien Ende des Übertragungshebels (11) befestigt ist.

7. Türschloss nach einem der beiden vorhergehenden Ansprüche, **dadurch gekennzeichnet, dass** der Übertragungshebel (11) einen Mitnehmer (12) umfasst, durch den eine Schwenkbewegung des Übertragungshebels (11) auf die Sperrklinke (3) für ein Öffnen des Gesperres übertragen wird.

8. Türschloss nach dem vorhergehenden Anspruch, **dadurch gekennzeichnet, dass** der Mitnehmer (12) zwischen dem freien Ende des Übertragungshebels (11), an dem das Zugmittel befestigt ist, und der Achse (4), durch den der Übertragungshebel (11) drehbar gelagert ist, angeordnet ist.

9. Türschloss nach einem der vorhergehenden Ansprüche, **dadurch gekennzeichnet, dass** die größere Kraft, mit der das Gesperre durch Drehen des Aktuators (1) in der einen Drehrichtung geöffnet werden kann, wenigstens viermal größer ist als die geringere Kraft, mit der das Gesperre durch Drehen in der anderen Drehrichtung geöffnet werden kann.

10. Türschloss nach dem vorhergehenden Anspruch, **dadurch gekennzeichnet, dass** der Aktuator (1) einen Bolzen (5) umfasst, durch den der Auslösehebel (6) verschwenkt werden kann.

11. Türschloss nach dem vorhergehenden Anspruch, **dadurch gekennzeichnet, dass** der Bolzen (5) an einem Außenrand des Aktuators (1) angeordnet ist.

12. Türschloss nach einem der vorhergehenden Ansprüche, **dadurch gekennzeichnet, dass** das Türschloss ein elektrisch betätigtes Türschloss ist.

## Claims

1. Door lock for a motor vehicle, comprising a locking mechanism, the locking mechanism comprising a catch and a pawl (3) for latching the catch, and an operating device for opening the locking mechanism (3), the operating device comprising a rotatable actuator (1) which is rotated about its pin (2) in both directions by an electric drive (15), the electric drive (15) comprising an electric motor which is capable of driving the actuator (1) via a gear, the actuator (1) being a gear wheel, which is driven via a further gear wheel or a worm of the electric drive (15), it being possible for the locking mechanism (3) to be opened by rotating the actuator (1), it being possible for the locking mechanism to be opened independently of the direction of rotation of the actuator, and the force with which the locking mechanism (3) is opened depends on the direction of rotation of the actuator, a release lever (6) being pivoted by rotating the actuator (1) in one direction of rotation, which lever, by pivoting, is capable of opening the locking mechanism with little force, **characterized in that** the relevant position of the operating device is monitored or determined by one or more sensors (14), the one or more sensors (14) being additionally used to control and/or monitor the opening.

2. Door lock according to the preceding claim, **characterized in that** the locking mechanism can be opened in one direction of rotation by a pulling means.

3. Door lock according to the preceding claim, **characterized in that** the pulling means comprises a rope or a rod or is a rope winch (9, 10).

4. Door lock according to the preceding claim, **characterized in that** the rope winch (9, 10) or a fastening means for the rope or the rod is arranged on the pin (2) of the actuator (1).

5. Door lock according to any of the three preceding claims,
**characterized in that** the pulling means is connected to a transmission lever (11) which is capable of transmitting its pivoting movement to a pawl (3) of the locking mechanism in order to open said mechanism.

6. Door lock according to the preceding claim, **characterized in that** the pulling means is fastened to the free end of the transmission lever (11).

7. Door lock according to either of the two preceding claims,
**characterized in that** the transmission lever (11) comprises a driving dog (12) by means of which a pivoting movement of the transmission lever (11) is transmitted to the pawl (3) in order to open the locking mechanism.

8. Door lock according to the preceding claim, **characterized in that** the driving dog (12) is arranged between the free end of the transmission lever (11), to which the pulling means is fastened, and the pin (4), by means of which the transmission lever (11) is rotatably mounted.

9. Door lock according to any of the preceding claims, **characterized in that** the larger force with which the locking mechanism can be opened by rotating the actuator (1) in one direction of rotation is at least four times larger than the smaller force with which the locking mechanism can be opened by rotation in the other direction of rotation.

10. Door lock according to the preceding claim, **characterized in that** the actuator (1) comprises a bolt (5) by means of which the release lever (6) can be pivoted.

11. Door lock according to the preceding claim, **characterized in that** the bolt (5) is arranged on an outer edge of the actuator (1).

12. Door lock according to any of the preceding claims, **characterized in that** the door lock is an electrically operated door lock.

## Revendications

1. Serrure de porte pour un véhicule automobile, comportant un mécanisme de verrouillage, le mécanisme de verrouillage comprenant un loquet rotatif et un cliquet de verrouillage (3) pour un encliquetage du loquet rotatif, et un dispositif d'actionnement pour une ouverture du mécanisme de verrouillage (3), le dispositif d'actionnement comprenant un actionneur (1) rotatif qui est tourné dans les deux sens autour de son axe (2) par un entraînement électrique (15), l'entraînement électrique (15) comprenant un moteur électrique qui est apte à entraîner l'actionneur (1) par l'intermédiaire d'un engrenage, l'actionneur (1) étant une roue dentée qui est entraînée par l'intermédiaire d'une roue dentée supplémentaire ou d'une vis sans fin de l'entraînement électrique (15), le mécanisme de verrouillage (3) pouvant être ouvert par rotation de l'actionneur (1), le mécanisme de verrouillage pouvant être ouvert indépendamment du sens de rotation de l'actionneur, et la force avec laquelle le mécanisme de verrouillage (3) est ouvert dépendant du sens de rotation de l'actionneur, la rotation de l'actionneur (1) dans un sens de rotation faisant pivoter un levier de déclenchement (6) qui, par pivotement, est apte à ouvrir le mécanisme de verrouillage avec une faible force, **caractérisée en ce que** la position ou l'état respectif du dispositif d'actionnement peut être surveillé ou déterminé par un ou plusieurs capteurs (14), le ou les capteurs (14) étant en outre utilisés pour commander et/ou surveiller l'ouverture.

2. Serrure de porte selon la revendication précédente,
**caractérisée en ce que** le mécanisme de verrouillage peut être ouvert dans un sens de rotation par l'intermédiaire d'un moyen de traction.

3. Serrure de porte selon la revendication précédente,
**caractérisée en ce que** le moyen de traction comprend un câble ou une tige, ou est un treuil à câble (9, 10).

4. Serrure de porte selon la revendication précédente,
**caractérisée en ce que** le treuil à câble (9, 10) ou une fixation destinée au câble ou à la tige est disposé au niveau de l'axe (2) de l'actionneur (1).

5. Serrure de porte selon l'une des trois revendications précédentes, **caractérisée en ce que** le moyen de traction est relié à un levier de transmission (11) qui est apte à transmettre son mouvement de pivotement à un cliquet de verrouillage (3) du mécanisme de verrouillage pour une ouverture.

6. Serrure de porte selon la revendication précédente,
**caractérisée en ce que** le moyen de traction est fixé à l'extrémité libre du levier de transmission (11).

7. Serrure de porte selon l'une des deux revendications précédentes, **caractérisée en ce que** le levier de transmission (11) comprend un élément d'entraînement (12) au moyen duquel un mouvement de pivotement du levier de transmission (11) est transmis au cliquet de verrouillage (3) pour une ouverture du mécanisme de verrouillage.

8. Serrure de porte selon la revendication précédente,
**caractérisée en ce que** l'élément d'entraînement (12) est disposé entre l'extrémité libre du levier de transmission (11), à laquelle est fixé le moyen de traction, et l'axe (4) au moyen duquel le levier de transmission (11) est monté rotatif.

9. Serrure de porte selon l'une des revendications précédentes, **caractérisée en ce que** la force plus élevée avec laquelle le mécanisme de verrouillage peut être ouvert par rotation de l'actionneur (1) dans un sens de rotation est au moins quatre fois plus élevée que la force plus faible avec laquelle le mécanisme de verrouillage peut être ouvert par rotation de l'actionneur dans l'autre sens de rotation.

10. Serrure de porte selon la revendication précédente,
**caractérisée en ce que** l'actionneur (1) comprend un goujon (5) au moyen duquel le levier de déclenchement (6) peut être pivoté.

11. Serrure de porte selon la revendication précédente,
**caractérisée en ce que** le goujon (5) est disposé sur un bord extérieur de l'actionneur (1).

12. Serrure de porte selon l'une des revendications précédentes, **caractérisée en ce que** la serrure de porte est une serrure de porte à actionnement électrique.
